# EUROPÄISCHE PATENTSCHRIFT

(11) **EP 3 478 587 B1**
(45) Veröffentlichungstag und Bekanntmachung des Hinweises auf die Patenterteilung: **26.08.2020**
(21) Anmeldenummer: 16741544.7
(22) Anmeldetag: 30.06.2016
(51) Int. Cl.: B65B 1/02, B65B 1/04, B65B 9/02, B65B 9/13, B65G 41/00, E02D 29/02, B09B 3/00, B65B 9/067, B65B 43/54, B65B 9/06, E02B 3/10, E02D 17/20, E02B 3/12, E02D 17/18

(54) **VORRICHTUNG ZUR HERSTELLUNG EINES SCHLAUCHFÖRMIGEN BEHÄLTNISSES**
DEVICE FOR PRODUCING TUBULAR CONTAINERS
DISPOSITIF POUR LA PRODUCTION D'UN RÉCIPIENT TUBULAIRE

(43) Veröffentlichungstag der Anmeldung: 08.05.2019
(73) Patentinhaber: Topocare GmbH, 33332 Gütersloh (DE)
(72) Erfinder: DRAIER, Roland, 33335 Gütersloh (DE)
(74) Vertreter: Pellengahr, Maximilian Rudolf
(86) Internationale Anmeldenummer: PCT/EP2016/065443
(87) Internationale Veröffentlichungsnummer: WO 2018/001501

(56) Entgegenhaltungen:
- WO-A1-2010/142298
- US-A- 5 491 960
- US-A1- 2011 011 037

## Beschreibung

### Technisches Gebiet

Die Erfindung betrifft eine Vorrichtung zur Herstellung eines schlauchförmigen Behältnisses, welches mit körnigen, pulverförmigen, schüttfähigen Materialien befüllbar ist, wobei das Behältnis vorzugsweise aus einer aus Geotextilmaterial gefertigten Bahn besteht.

### Stand der Technik

Aus Geotextilmaterial gefertigte Schläuche, welche vorzugsweise mit Sand gefüllt werden, aber auch mit Kies, Schotter, Erdstoffen oder ähnlichen Baumaterialien, sind insbesondere zur Errichtung von Wällen, z. B. für Schutzbauwerke wie Deiche, Lärmwälle usw., verwendbar. Das Geotextilmaterial weist hierbei die hinreichende Festigkeit auf, um die körnigen Materialien in einer Matrix zu halten, wobei das Geotextilmaterial wasserdurchlässig und wasserundurchlässig sein kann. So können derartig gefertigte Schläuche in vorteilhafter Weise im Dammbau eingesetzt werden, wobei sie neben der Erstellung dauerhafter Bauwerke auch zur Reparatur von Dämmen und zur Errichtung temporärer Bauwerke Verwendung finden. Ein mit den Schläuchen erstellter Damm weist eine hohe Stabilität auf, die Schläuche verkraften insbesondere eine Überspülung des Damms.

So ist aus der DE 20 2010 008 093 U1 eine Vorrichtung zum Befüllen von aus Geotextilmaterial gefertigten Schläuchen bekannt. Die im Stand der Technik beschriebene Vorrichtung umfasst ein rohrförmiges Gehäuse, welches mit einer Wickelvorrichtung, auf der das Geotextilmaterial vorgehalten wird, zusammenwirkt. Durch das rohrförmige Gehäuse wird dann in einem fortlaufenden Prozess das schüttfähige Material eingebracht, sodass infolge der Abwicklung des Geotextilmaterials ein verfüllter Schlauch entsteht.

Eine derartige, nach dem Stand der Technik bekannte Vorrichtung weist dahingehend Nachteile auf, dass diese sehr aufwendig baut und ausschließlich für das maschinelle Verlegen von verfüllten Geotextilschläuchen geeignet ist. Für den Verfüllvorgang bedarf es bei der bekannten Vorrichtung einer aufwendigen Infrastruktur an Fahrzeugen und Fördereinrichtungen, um einen kontinuierlichen Befüllvorgang und Verlegevorgang der Schläuche zu gewährleisten. Oft wird es jedoch gefordert, dass insbesondere schnell und ohne große Herrichtung einer Infrastruktur Schläuche erstellt werden müssen, um auf diese Weise eine Abdämmung oder Eindämmung zu erwirken, die unmittelbar vor Ort zu errichten ist.

WO 2010/142298 A1 offenbart eine Vorrichtung zur Herstellung einer schlauchförmigen, länglichen Tasche, welche z.B. mit Sand befüllbar ist, wobei die Vorrichtung aus einem verfahrbaren Gestell mit wenigstens einer abwickelbaren Geotextilbahn besteht, wobei das Gestell eine Einfüllmulde mit einem Auslaufrohr für das Material umfasst, und wobei die Einfüllmulde eine gegen die Bewegungsrichtung des Gestells wirkende Förderschnecke für das eingefüllte Material aufweist, welches am hinteren Ende der Einfüllmulde im Bereich des Auslaufrohrs mittels der abwickelbaren Geotextilbahn beim Vortrieb des Gestells das Material einhüllend zur Bildung eines Schlauches umgeben wird.

### Darstellung der Erfindung

### Aufgabe

Der Erfindung stellt sich somit das Problem, eine Vorrichtung zur Herstellung eines schlauchförmigen Behältnisses bereitzustellen, welche umgehend schnell einsatzfähig ist, wobei die Vorrichtung vom Bau und Transportvolumen her leichter und kostengünstiger ausfallen soll.

### Lösung

Erfindungsgemäß wird das Problem mit den Merkmalen des Hauptanspruchs gelöst. Vorteilhafte Ausgestaltungen der Erfindung ergeben sich aus den Unteransprüchen.

Die mit der Erfindung erreichten Vorteile bestehen nun darin, dass die erfindungsgemäße Vorrichtung leicht und einfach handhabbar ist, indem sie vor Ort, wo beispielsweise ein verfüllter Geotextilschlauch erstellt werden soll, einfach und schnell zum Einsatz kommen kann. Mit der Vorrichtung besteht nun die Möglichkeit, dass durch das Befüllen des verfahrbaren Gestells der Vorrichtung in Verbindung mit dem gespeicherten Geotextilmaterial schnell und in einfacher Weise ein schlauchförmiges Behältnis erstellt werden kann. Die Vorrichtung wird hierbei durch einen eigenen Antrieb oder aber durch eine Zugmaschine gezogen, wobei auch ein einfaches Einfüllen des Materials in die Einfüllmulde mit einem Schaufelradlader erfolgen kann. Durch Verfahren der Vorrichtung formt sich durch den Vortrieb der befüllte Schlauch, der von der Vorrichtung derart abgelegt wird, dass einerseits eine Geotextilbahn von unten und eine Geotextilbahn von oben her den ummantelten Schlauch für das Material bilden. Das Schließen der Geotextilbahn durch die Randbereiche wird hierbei vorzugsweise durch das Überlappen dieser um die erste Geotextilbahn vorgenommen, wobei durch das Eigengewicht des aufliegenden Materials der Verbund unterhalb des Schlauches geschaffen wird.

Gemäß der Erfindung wird hierzu vorgeschlagen, dass die Vorrichtung aus einem verfahrbaren Gestell mit wenigstens einer abwickelbaren Geotextilbahn besteht, wobei das Gestell eine Einfüllmulde mit einem Auslauftrichter für das Material umfasst, und wobei die Einfüllmulde über eine gegen die Bewegungsrichtung des Gestells wirkende Fördereinrichtung für das eingefüllte Material aufweist, welches am hinteren Ende der Einfüllmulde im Bereich des Auslauftrichters mittels der abwickelbaren Geotextilbahn beim Vortrieb des Gestells das Material einhüllend zur Bildung eines Schlauches umgibt. Die Fördereinrichtung kann hierbei nach einer ersten Ausführungsform eine an dem vorderen Ende der Einfüllmulde weitere abwickelbare Geotextilbahn umfassen. Diese wird in der Einfüllmulde beim Vortrieb des Gestells in die Einfüllmulde eingefädelt und in dieser geführt. Infolge der Bewegung des Gestells wird das aufliegende bzw. eingefüllte Material gegen die Vortriebsbewegung aus dem Gestell ausgetragen.

Die Fördereinrichtung kann aber auch nach ein am Muldenboden angeordnetes Endlosband oder ein in der Einfüllmulde angeordneter Zylinder umfassen, wobei das Endlosband das aufliegende Material in Relativbewegung zum Gestell, welches noch vorne bewegt wird, wobei das Material gegen die Vortriebsbewegung aus dem Gestell ausgetragen wird. Ein in der Einfüllmulde angeordneter Zylinder wird das Material dann gegen die Vortriebsbewegung aus dem Gestell herausdrücken.

Die Vorrichtung, und hier insbesondere die auf dem Gestell vorhandene Einfüllmulde mit zwei Geotextilbahnen, weist hierbei an ihrem vorderen Ende einen Einfädelbereich für die erste, abwickelbare Geotextilbahn auf, die vor Inbetriebnahme der Vorrichtung mit ihrem freien Ende am Startpunkt der Schlauchverlegung fixiert wird. Die fixierte Geotextilbahn zieht sich dann beim Verfahren des Gestells durch den inneren Einfüllmuldenbereich, wobei diese sich entweder am Boden oder aber auch derart auffaltet, dass sich das Geotextil an den Wänden der Mulde anlegt und ausbreitet, wenn die Geotextilbahn beispielsweise in gefaltetem Zustand vorgehalten wird. Hierbei kann ein Spannelement in Form eines Netzes zwischen den Rändern der Bahn eingebunden sein, welches in der Durchmesserachse des Schlauches die hinreichende Formstabilität der runden Form des Schlauches gewährleistet. Die Geotextilbahn ist hierbei auf dem Muldenboden beim Vortrieb des Gestells geführt und ist quasi ortsfest gegenüber der Verlegeumgebung, weil das Gestell unter der Geotextilbahn mit dem Material weggezogen wird, sodass sich ein Austrag am Ende des Gestells einstellt. Am hinteren Ende der Einfüllmulde ist der Einfädelbereich für die zweite abwickelbare Geotextilbahn vorgesehen, die das auf der ersten abgewickelten Geotextilbahn eingefüllte Material beim Vortrieb einhüllend zur Bildung eines Schlauches umgibt.

Nach einer besonders vorteilhaften Ausgestaltung ist hierbei infolge des Vortriebs, also des fortlaufenden Prozesses, das Material auf der ersten Geotextilbahn in dem Auslauftrichter zu einem runden Querschnitt formbar. Der Auslauftrichter wirkt hierbei mit einer Dosiereinrichtung in Form eines Schiebers zusammen, der die Durchmessergröße des zu formenden Schlauches vorgibt, in dem überschüssiges Material in die Einfüllmulde zurückgeschoben wird. Zur Verlegung unterschiedlicher Schlauchdurchmesser kommen dann entsprechend die betreffenden Breiten der Geotextilbahnen zum Einsatz. In Vortrieb des Gestells werden die Randbereiche der zweiten abgewickelten Geotextilbahn außen an den Trichterwänden des Auslauftrichters derart geführt, dass sich die Randbereiche überlappend unter die abgewickelte Geotextilbahn mit dem Material legen zur Bildung des befüllten Schlauches. Somit versteht es sich, dass das in die Einfüllmulde eingebrachte Material auf der ersten Geotextilbahn gefördert wird, wobei das Material beim Austritt aus der Einfüllmulde im Übergang zum Auslauftrichter zu einer runden Form geformt wird, wobei dann über dem Auslauftrichter entsprechend die zweite Geotextilbahn abgewickelt wird, die aufgrund der Ausbildung des Auslauftrichters sich um den geformten Materialbereich derart legt, dass die Ränder der zweiten Geotextilbahn sich unterhalb des Auslauftrichters überlappend zusammenfügen und durch das Eigengewicht des Schlauches zusammengehalten werden.

In Weiterbildung der Erfindung besteht der vordere Einfädelbereich im Wesentlichen aus einer Abrollachse für die Geotextilbahn sowie einem senkrecht oder horizontal verlaufenden Schlitz an der Stirnseite der Einfüllmulde. Somit kann durch diesen Schlitz die Geotextilbahn in den Muldenbereich eingeführt werden, wobei eine gefaltete Geotextilbahn, die abrollbar auf der Abrollachse gespeichert ist, derart aufgefaltet werden kann, dass sich jeweils ein Halbbereich der Bahn an die eine Wand und der andere Halbbereich an die andere Wand der Einfüllmulde legt und geführt ist. Für die gefaltete Geotextilbahn ist hierzu der senkrecht verlaufende Schlitz in der Stirnwand der Einfüllmulde gedacht. Auf die aufgefaltete Geotextilbahn wird dann das schüttfähige Material aufgetragen, welches dann infolge der Bewegung des Gestells auf der ersten Geotextilbahn zum Austragsbereich gefördert wird.

Nach einer besonders vorteilhaften Weiterbildung besteht der hintere Einfädelbereich aus einer über dem Auslauftrichter horizontal angeordneten Abrollachse für die zweite Geotextilbahn sowie einer an der Außenwand des Auslauftrichters angeordneten Führungseinrichtung für die Ränder der zweiten Geotextilbahn. Der Abwickelvorgang erfolgt derart, dass sich die Ränder beim Bewegungsvorgang des Gestells an den Außenwandungen des Auslauftrichters entlangziehen in der Art, dass die Führungseinrichtung zwei gegenüberliegend an der Außenwand des Auslauftrichters zum Austrag gebogene, aufeinander zulaufende Bahnen umfasst, die unterhalb des Trichterauslaufs zum Austrag hin die übereinanderliegenden Lagen der beiden Ränder des zweiten Geotextils ermöglichen.

Nach einer besonders vorteilhaften Ausgestaltung der Erfindung kann die Bahn als Kulisse zur Aufnahme des Bahnrandes ausgebildet sein. Es besteht auch die Möglichkeit, dass die Bahn aus Rollenhaltern besteht, in denen abschnittsweise eine Halterung des Bahnrandes erfolgt. Hierbei können die Ränder der Geotextilbahnen zur Führung in den Bahnen der Führungseinrichtung mit sogenannten Stabilisatoren wie Führungsbändern, Leinenstäben oder dergleichen ausgestattet sein, die hier in gefalteten Taschen am Bahnrand eingefasst sind. Aufgrund dieser Ausbildung ergibt sich eine Wulst am Randmaterial, die hier in den Kulissen aber auch in den Rollenhaltern geführt werden kann.

Nach einer besonders vorteilhaften Weiterbildung, wie bereits oben schon näher ausgeführt, ist die erste Geotextilbahn mit einem Spannelement versehen, welches sich beim Befüllen zwischen die Ränder der Geotextilbahn spannt. Die Geotextilbahn zieht sich beim Verfahren des Gestells in den inneren Einfüllmuldenbereich, wobei diese sich entweder am Boden oder aber auch derart auffaltet, dass sich das Geotextil an den Wänden der Mulde anlegt und ausbreitet, wenn die Geotextilbahn beispielsweise in gefaltetem Zustand vorgehalten wird. Hierbei kann das Spannelement in Form eines Netzes zwischen den Rändern der Bahn eingebunden sein, welches in der Durchmesserachse des verlegten befüllten Schlauches die hinreichende Formstabilität der runden Form des Schlauches gewährleistet.

In Weiterbildung der Erfindung ist das Gestell mit einem eigenen Antrieb versehen. Dieser kann beispielsweise ein Raupenfahrwerk umfassen, welches mit einem Kardangelenk oder Kugelgelenk unterhalb des Gestells angeordnet sein kann. Aufgrund dieser Ausbildung wird die Wendigkeit der Vorrichtung gewährleistet, sodass in jeder Richtung der Schlauch verlegt werden kann. Eine andere Ausbildung des verfahrbaren Gestells kann derart ausgestaltet sein, dass das Gestell als Auflieger ausgebildet ist, der mit einer Zugmaschine zusammenwirken kann. Hierbei weist das Gestell unterhalb des Auslauftrichters eine mit Ballonrädern angeordnete Achse auf. Der Aufbau der Vorrichtung ermöglicht es, dass die Vorrichtung auch auf bereits verlegten Schläuchen verfahren werden kann, sodass entsprechend Schläuche hier übereinander verlegt werden können.

### Kurze Beschreibung der Zeichnungen

Ein Ausführungsbeispiel der Erfindung ist in den Zeichnungen rein schematisch dargestellt und wird nachfolgend näher beschrieben. Es zeigt:
Figur 1 eine perspektivische Ansicht der erfindungsgemäßen Vorrichtung,
Figur 2 eine Seitenansicht der Vorrichtung gemäß der Figur 1,
Figur 3 eine Draufsicht der Vorrichtung gemäß der Figur 1,
Figur 4 eine perspektivische Rückansicht auf den Auslauftrichter der Vorrichtung gemäß der Figur 1,
Figur 5 eine Einzelansicht eines Rollenhalters an der Außenwand des Auslauftrichters,
Figur 6 eine Einzelansicht der zweiten Geotextilbahn mit überlappenden Bereich, und
Figur 7 eine weitere Einzelansicht der ersten Geotextilbahn in Zusammenwirkung mit der zweiten Geotextilbahn.

### Ausführungsbeispiele

Die Figuren 1, 2 und 3 zeigen eine Ausführungsform einer Vorrichtung 1 zur Herstellung eines schlauchförmigen Behältnisses 2, wie dies in der Figur 2 angedeutet ist. Das Behältnis 2 besteht hierbei aus einem körnigen, pulverförmigen, schüttfähigem oder fließfähigen Material, welches in dem gezeigten Beispiel von aus Geotextilmaterial gefertigten Bahnen 3 und 4 umhüllt ist.

Wie insbesondere aus der Zusammenschau der Figuren 1 und 2 zu erkennen ist, besteht die Vorrichtung 1 aus einem verfahrbaren Gestell 5 mit einer Einfüllmulde 6 für das Material. Die Einfüllmulde 6 weist am hinteren Ende einen Auslauftrichter 7 für das Material auf, wobei an dem vorderen Ende ein erster Einfädelbereich 8 für eine erste abwickelbare Geotextilbahn 3 vorgesehen ist, die auf dem Muldenboden 9 beim Vortrieb des Gestells 5 geführt ist.

Am hinteren Ende der Einfüllmulde 6 ist ein zweiter Einfädelbereich für eine zweite abwickelbare Geotextilbahn 4 vorgesehen, die das auf der ersten abgewickelten Geotextilbahn 3 eingefüllte Material beim Vortrieb einhüllend zur Bildung eines Schlauches 10 umgibt, wie dieser sich in der Figur 2 in der Seitenansicht darstellt. Infolge des Vortriebs gemäß der Pfeilrichtung 11 wird das Material auf der ersten Geotextilbahn 3 in dem Auslauftrichter 7 zu einem runden Querschnitt geformt, wobei in Vortrieb des Gestells 5 die Randbereiche 12 und 13 der zweiten abgewickelten Geotextilbahn 4 außen an den Trichterwänden 14 und 15 des Auslauftrichters 7 derart geführt sind, dass sich die Randbereiche 12 und 13 überlappend wie in der Figur 6 dargestellt unter die erste abgewickelte Geotextilbahn 3 mit dem Material legen, zur Bildung des befüllten Schlauches 10 gemäß der Figur 2 und der Figur 7. Nach einer besonders vorteilhaften Ausgestaltung ist hierbei infolge des Vortriebs, also des fortlaufenden Prozesses, das Material auf der ersten Geotextilbahn 3 in dem Auslauftrichter 7 zu einem runden Querschnitt formbar. Der Auslauftrichter 7 wirkt hierbei mit einer Dosiereinrichtung 7.1 in Form eines Schiebers zusammen, der die Durchmessergröße des zu formenden Schlauches 10 vorgibt, in dem überschüssiges Material in die Einfüllmulde 6 zurückgeschoben wird. Zur Verlegung unterschiedlicher Schlauchdurchmesser kommen dann entsprechend die betreffenden Breiten der Geotextilbahnen 4 zum Einsatz.

Wie insbesondere aus der Figur 1 und 3 zu erkennen ist, besteht hierbei der vordere Einfädelbereich im Wesentlichen aus einer Abrollachse 16 für die Geotextilbahn 3 sowie einem nicht näher dargestellten, senkrecht oder horizontal verlaufendem Schlitz an der Stirnseite der Einfüllmulde 6. Wie bereits schon ausgeführt, kann hierbei die Geotextilbahn 3 derart eingeführt werden, dass sie im gefalteten Zustand auf der Abrollachse 16 vorgehalten wird. Dies bedeutet, dass beim Einführen in die Einfüllmulde 6 die Geotextilbahn 3 aufgeklappt wird in der Art, dass hier in der Einfüllmulde 6 Winkel oder Schenkel vorgesehen sind, die die gefaltete Geotextilbahn 3 auseinanderfalten in der Art, dass sich die jeweiligen Teilbereiche der gefalteten Geotextilbahn 3 an die Wandbereiche der Einfüllmulde 6 geführt anlegen, wobei sich zwischen den Rändern 17 und 18 der ersten Geotextilbahn 3 ein Spannelement 19 in Form eines Netzes aufspannt, wie dies aus der Figur 7 deutlich wird.

Wird dann durch das Netz das Material auf die aufgefaltete Geotextilbahn 3 eingefüllt, legt sich die Geotextilbahn 3 in die Einfüllmulde 6. Wird nun das Gestell 5 gemäß der Pfeilrichtung 11 verfahren, so bewegt sich das auf der Geotextilbahn 3 verfüllte Material in Richtung des Auslauftrichters 7, an dem sich die hintere Einfädeleinrichtung befindet. Diese besteht hierbei aus einer über dem Auslauftrichter 7 horizontal angeordneten Abrollachse 20 für die zweite Geotextilbahn 4 sowie einer an der Außenwandung des Auslauftrichters 7 angeordneten Führungseinrichtung 21 für die Ränder bzw. Randbereiche 12 und 13 der zweiten Geotextilbahn 4.

Die Führungseinrichtung 21, dargestellt in den Figuren 4 und 5 umfasst hierbei zwei gegenüberliegend an der Außenwand des Auslauftrichters 7 zum Austrag gebogene, aufeinander zulaufende Bahnen 22 und 23, die unterhalb des Trichterauslaufs zum Austrag hin, übereinanderliegend verlaufend angeordnet sind, wie dies in der Figur 2 und 4 erkennbar ist. Die Führungsbahnen 22 und 23 sind hierbei in gestrichelter Form dargestellt. Dabei können die Bahnen 22 und 23 beispielsweise als Kulisse zur Aufnahme des Bahnrandes ausgebildet sein. In dem Ausführungsbeispiel gemäß der Figur 4 und 5, das hier beschrieben wird, bestehen die Bahnen 22 und 23 aus Rollenhaltern 24, wie diese in der Detailansicht in der Figur 5 in perspektivischer Ansicht dargestellt sind. Der Rollenhalter 24 besteht hierbei aus einem Winkelprofil 25, an dem zur Innenseite eine Rolle 26 angeordnet ist. Um insbesondere in dem Rollenhalter 24 eine Führung der Randbereiche 12 und 13 zu gewährleisten, sind die Ränder der Geotextilbahnen 3, 4 zur Führung in den Bahnen 22 und 23 der Führungseinrichtung 21 mit Stabilisatoren 27 ausgestattet, wobei diese beispielsweise wie dargestellt Führungsbänder, Führungsleinen oder flexible Führungsstäbe sein können.

Die Figuren 6 und 7 veranschaulichen nochmals die Formung der zweiten Geotextilbahn 4 mit der unteren Überlappung der Randbereiche 12 und 13, wobei die Figur 7 veranschaulicht, wie sich die Lage der beiden Geotextilbahnen 3 und 4 im zusammengefügten Zustand darstellt, wenn diese mit Material verfüllt sind. Hierbei wird deutlich, dass sich das als Netz ausgebildete Spannelement 19 in der Durchmesserachse aufspannt, so dass eine hinreichende Innenstabilität in dem Rundquerschnitt des Schlauches gegeben ist und sich während des Formprozesses einstellt.

Nach einer besonders vorteilhaften Ausgestaltung der Erfindung, dargestellt in den Figuren 1 und 2 ist das Gestell 5 mit einem Antrieb 28 versehen, der hier in dem Ausführungsbeispiel als Raupenwerk ausgestaltet ist. Das Raupenwerk ist hierbei mit einem Kardan- oder Kugelgelenk mit der Unterseite des Gestells 5 verbunden, sodass das Raupenfahrwerk unterhalb des Gestells 5 die hinreichende Bewegungsmöglichkeit hat, um so die Geländegängigkeit zu gewährleisten. Das Raupenfahrwerk ist hierbei mit einem Antrieb versehen, sodass durch eine Steuerung der einzelnen Raupenketten die Richtung bestimmt werden kann, in die der Schlauch 10 hier verlegt werden soll. Eine andere Ausführungsform kann auch darin bestehen, dass das Gestell 5 als Auflieger ausgebildet ist, der mit einer Zugmaschine zusammenwirkt, die hier nicht näher dargestellt ist. Denn denkbar wäre es auch, dass mit einem Traktor das Gestell 5 verfahren werden kann. In Weiterbildung des Gestells 5 weist dieses unterhalb des Auslauftrichters 7 eine mit Ballonrädern 29 bestückte Achse 30 auf, sodass insbesondere mit der Vorrichtung 1 auch Schläuche 10 übereinandergelegt werden können, und aufgrund der Ballonräder 29 eine minimale Belastung auf die bereits verlegten Schläuche 10 ausgeübt wird.

### Bezugszeichenliste

- 1.: Vorrichtung
- 2.: schlauchförmigen Behältnisses
- 3.: Fördereinrichtung / erste Geotextilbahn
- 4.: zweite Geotextilbahn
- 5.: verfahrbaren Gestell
- 6.: Einfüllmulde
- 7.: Auslauftrichter,
- 7.1: Dosiereinrichtung
- 8.: Einfädelbereich
- 9.: Muldenboden
- 10.: Schlauch
- 11.: Pfeilrichtung
- 12.: Randbereiche
- 13.: Randbereiche
- 14.: Trichterwand
- 15.: Trichterwand
- 16.: Abrollachse erste Bahn
- 17.: Rand
- 18.: Rand
- 19.: Spannelement
- 20.: Abrollachse
- 21.: Führungseinrichtung
- 22.: Bahn
- 23.: Bahn
- 24.: Rollenhaltern
- 25.: Winkelprofil
- 26.: Rolle
- 27.: Stabilisatoren
- 28.: Antrieb
- 29.: Ballonrädern
- 30.: Achse

## Patentansprüche

1. Vorrichtung (1) zur Herstellung eines schlauchförmigen Behältnisses (2), welches mit körnigen, pulverförmigen, schüttfähigen und fließfähigen Materialien befüllbar ist,
wobei das Behältnis (2) aus aus Geotextilmaterial gefertigten Bahnen besteht,
wobei die Vorrichtung (1) ein verfahrbares Gestell (5) mit wenigstens einer abwickelbaren Geotextilbahn (4) umfasst,
wobei das Gestell (5) eine Einfüllmulde (6) mit einem Auslauftrichter (7) für das Material umfasst, und
wobei die Einfüllmulde (6) eine gegen eine Bewegungsrichtung des Gestells (5) wirkende Fördereinrichtung für das eingefüllte Material aufweist,
wobei das Material an einem hinteren Ende der Einfüllmulde (6) im Bereich des Auslauftrichters (7) mittels der abwickelbaren Geotextilbahn (4) beim Vortrieb des Gestells (5) einhüllend zur Bildung eines Schlauches (10) umgebbar ist,
**dadurch gekennzeichnet, dass**
die Fördereinrichtung an einem vorderen Ende der Einfüllmulde (6) eine weitere abwickelbare Geotextilbahn (3) umfasst, die beim Vortrieb des Gestells (5) derart in der Einfüllmulde (6) geführt ist, dass die weitere Geotextilbahn (3) aufliegendes bzw. eingefülltes Material gegen die Vortriebsbewegung aus dem Gestell (5) austragen kann.

2. Vorrichtung nach Anspruch 1, **dadurch gekennzeichnet, dass** die Fördereinrichtung ein am Muldenboden angeordnetes Endlosband oder ein in der Einfüllmulde (6) angeordneter Zylinder umfasst, welche das Material gegen die Vortriebsbewegung aus dem Gestells (2) austrägt.

3. Vorrichtung nach einem der Ansprüche 1 bis 2, **dadurch gekennzeichnet, dass** in Folge des Vortriebs das Material auf der Geotextilbahn (3) in dem Auslauftrichter (7) zu einem runden Querschnitt mittels einer Dosiereinrichtung (7.1) am Auslauftrichter (7) formbar ist, und in Vortrieb des Gestells (5) die Randbereiche (12) und (13) der abgewickelten Geotextilbahn (4) außen an den Trichterwänden (14) und (15) des Auslauftrichters (7) derart geführt sind, dass sich die Randbereiche (14) und (15) überlappend unter die erste abgewickelte Geotextilbahn (3) mit dem Material legen zur Bildung des befüllten Schlauches (10).

4. Vorrichtung nach einem der Ansprüche 1 bis 3, **dadurch gekennzeichnet, dass** die Geotextilbahn (3) mit einem vorderen Einfädelbereich zusammenwirkt, der im Wesentlichen aus einer Abrollachse (16) für die Geotextilbahn (3) sowie einem senkrecht oder horizontal verlaufenden Schlitz an der Stirnseite der Einfüllmulde (6) besteht, sowie einer an den Innenwänden der Einfüllmulde (6) angeordneten Führungseinrichtung für die Ränder (17) und (18) der Geotextilbahn (3).

5. Vorrichtung nach einem der Ansprüche 1 bis 4, **dadurch gekennzeichnet, dass** die Geotextilbahn (4) mit einem hinteren Einfädelbereich zusammenwirkt, der aus einer über dem Auslauftrichter (7) horizontal angeordneten Abrollachse (20) für die Geotextilbahn (4) sowie einer an der Außenwandung des Auslauftrichters (7) angeordneten Führungseinrichtung (21) für die Ränder (12) und (13) der Geotextilbahn (4) besteht.

6. Vorrichtung nach einem der Ansprüche 1 bis 5, **dadurch gekennzeichnet, dass** die Führungseinrichtung (21) zwei gegenüberliegend an der Außenwand des Auslauftrichters (7) zum Austrag gebogene aufeinander zulaufende Bahnen (22) und (23) umfasst, die unterhalb des Trichterauslaufs zum Austrag hin übereinanderliegend verlaufen.

7. Vorrichtung nach einem der Ansprüche 1 bis 6, **dadurch gekennzeichnet, dass** die Bahnen (22, 23) aus Kulissen oder aus Rollenhaltern (24) zur Aufnahme des Bahnrandes ausgebildet sind.

8. Vorrichtung nach einem der Ansprüche 1 bis 7, **dadurch gekennzeichnet, dass** die Ränder der Geotextilbahnen (3) und (4) zur Führung in den Bahnen (22, 23) der Führungseinrichtungen mit Stabilisatoren (27) wie Führungsbänder, -leinen, - stäben oder dergleichen ausgestattet sind.

9. Vorrichtung nach einem der Ansprüche 1 bis 8, **dadurch gekennzeichnet, dass** die Geotextilbahn (3) mit einem Spannelement (19) versehen ist, welches sich beim Befüllen zwischen die Ränder (17) und (18) der Geotextilbahn (3) spannt.

10. Vorrichtung nach einem der Ansprüche 1 bis 8, **dadurch gekennzeichnet, dass** das Gestell (5) mit einem eigenen Antrieb (28) versehen ist.

11. Vorrichtung nach einem der Ansprüche 1 bis 8, **dadurch gekennzeichnet, dass** das Gestell (5) als Auflieger ausgebildet ist, der mit einer Zugmaschine zusammenwirkt.

12. Vorrichtung nach einem der Ansprüche 1 bis 10, **dadurch gekennzeichnet, dass** das Gestell (5) unterhalb des Auslauftrichters (7) eine mit Ballonrädern (29) oder mit Raupen angeordnete Achse (30) aufweist.

## Claims

1. A device (1) for producing a tubular container (2) that can be filled with granular, pulverulent, pourable and free-flowing materials,
wherein the container (2) consists of webs made of geotextile material,
wherein the device (1) comprises a displaceable frame (5) with at least one unwindable geotextile web (4),
wherein the frame (5) comprises a filling trough (6) with an outlet hopper (7) for the material,
wherein the filling trough (6) has a conveying device for the filled material, with said conveying device acting opposite to a moving direction of the frame (5), and
wherein the material can during the advance of the frame (5) be surrounded by means of the unwindable geotextile web (4) in an enveloping manner at a rear end of the filling trough (6) in the region of the outlet hopper (7) in order to form a tube (10),
**characterized in that**
the conveying device comprises an additional unwindable geotextile web (3) at a front end of the filling trough (6), with said additional geotextile web being guided in the filling trough (6) during the advance of the frame (5) in such a way that the additional geotextile web (3) can respectively discharge material lying thereon or filled material from the frame (5) opposite to the advance motion.

2. The device according to claim 1, **characterized in that** the conveying device comprises an endless belt arranged on the trough bottom or a cylinder arranged in the filling trough (6), with said endless belt or cylinder respectively discharging the material from the frame (2) opposite to the advance motion.

3. The device according to one of claims 1 to 2, **characterized in that** the material on the geotextile web (3) can as a result of the advance be formed into a round cross section in the outlet hopper (7) by means of a metering device (7.1) on the outlet hopper (7), and **in that** the edge regions (12) and (13) of the unwound geotextile web (4) are during the advance of the frame (5) guided on the outside of the hopper walls (14) and (15) of the outlet hopper (7) in such a way that the edge regions (14) and (15) place themselves underneath the first unwound geotextile web (3) with the material in an overlapping manner in order to form the filled tube (10).

4. The device according to one of claims 1 to 3, **characterized in that** the geotextile web (3) cooperates with a front threading region, which essentially consists of an unwinding axle (16) for the geotextile web (3) and a vertically or horizontally extending slot on the end face of the filling trough (6), as well as a guiding device for the edges (17) and (18) of the geotextile web (3), with said guiding device being arranged on the inner walls of the filling trough (6).

5. The device according to one of claims 1 to 4, **characterized in that** the geotextile web (4) cooperates with a rear threading region, which consists of an unwinding axle (20) for the geotextile web (4) that is arranged horizontally above the outlet hopper (7), as well as a guiding device (21) for the edges (12) and (13) of the geotextile web (4), with said guiding device being arranged on the outer wall of the outlet hopper (7).

6. The device according to one of claims 1 to 5, **characterized in that** the guiding device (21) comprises two opposite tracks (22) and (23), which are bent toward the discharge and extend toward one another, on the outer wall of the outlet hopper (7), with said tracks extending on top of one another toward the discharge underneath the hopper outlet.

7. The device according to one of claims 1 to 6, **characterized in that** the tracks (22, 23) are realized in the form of cranks or roll holders (24) for receiving the web edge.

8. The device according to one of claims 1 to 7, **characterized in that** the edges of the geotextile webs (3) and (4) are equipped with stabilizers (27) such as guide belts, guide cords, guide rods or the like in order to be guided in the tracks (22, 23) of the guiding devices.

9. The device according to one of claims 1 to 8, **characterized in that** the geotextile web (3) is provided with a tension element (19), which tensions itself between the edges (17) and (18) of the geotextile web (3) during the filling process.

10. The device according to one of claims 1 to 8, **characterized in that** the frame (5) is provided with its own drive (28).

11. The device according to one of claims 1 to 8, **characterized in that** the frame (5) is realized in the form of a trailer that cooperates with a tractor.

12. The device according to one of claims 1 to 10, **characterized in that** the frame (5) has an axle (30), which is arranged underneath the outlet hopper (7) with balloon wheels (29) or crawlers.

## Revendications

1. Dispositif (1) de fabrication d'un contenant tubulaire (2), lequel peut être rempli de matériaux granuleux, pulvérulents, en vrac et coulants,
sachant que le contenant (2) est composé de bandes fabriquées en matériau géotextile,
sachant que le dispositif (1) comprend un châssis mobile (5) avec au moins une bande géotextile (4) déroulable,
sachant que le châssis (5) comprend une benne de remplissage (6) avec une trémie d'évacuation (7) pour le matériau, et
sachant que la benne de remplissage (6) comporte un système de transport pour le matériau rempli agissant de façon opposée à un sens de déplacement du châssis (5),
sachant que le matériau peut être entouré de façon enveloppante pour former un tuyau flexible (10) à une extrémité arrière de la benne de remplissage (6) dans le secteur de la trémie d'évacuation (7) au moyen de la bande géotextile déroulable (4) lors de l'avancement du châssis (5),
**caractérisé en ce que**
le système de transport comprend à une extrémité avant de la benne de remplissage (6) une autre bande de géotextile déroulable (3), qui est guidée lors de l'avancement du châssis (5) dans la benne de remplissage (6) de telle manière que l'autre bande de géotextile (3) peut délivrer à partir du châssis (5) un matériau en applique ou rempli en opposition au mouvement d'avancement.

2. Dispositif selon la revendication 1, **caractérisé en ce que** le système de transport comprend une bande sans fin disposée au fond de la benne ou un cylindre disposé dans la benne de remplissage (6), lequel délivre le matériau du châssis (2) en opposition au mouvement d'avancement.

3. Dispositif selon l'une quelconque des revendications 1 à 2, **caractérisé en ce qu'** à la suite de l'avancement, le matériau sur la bande de géotextile (3) dans la trémie d'évacuation (7) peut être formé en une section ronde au moyen d'un système de dosage (7.1) sur la trémie d'évacuation (7) et au cours de l'avancement du châssis (5), les zones de bordure (12) et (13) de la bande de géotextile déroulée (4) sont guidées extérieurement sur les parois de trémie (14) et (15) de la trémie d'évacuation (7) de telle manière que les zones de bordure (14) et (15) se placent en chevauchement avec le matériau sous la première bande de géotextile déroulée (3) pour former le tuyau flexible rempli (10).

4. Dispositif selon l'une quelconque des revendications 1 à 3, **caractérisé en ce que** la bande de géotextile (3) coopère avec une zone d'enfilage avant, qui est composée pour l'essentiel d'un axe de déroulement (16) pour la bande de géotextile (3) et d'une fente passant perpendiculairement ou horizontalement sur la face avant de la benne de remplissage (6) ainsi que d'un système de guidage pour les bords (17) et (18) de la bande géotextile (3), disposé sur les parois intérieures de la benne de remplissage (6).

5. Dispositif selon l'une quelconque des revendications 1 à 4, **caractérisé en ce que** la bande de géotextile (4) coopère avec une zone d'enfilage arrière, qui est composée d'un axe de déroulement (20) disposé horizontalement sur la trémie d'évacuation (7) pour la bande de géotextile (4) et d'un système de guidage (21) pour les bords (12) et (13) de la bande de géotextile (4), disposé sur la paroi extérieure de la trémie d'évacuation (7).

6. Dispositif selon l'une quelconque des revendications 1 à 5, **caractérisé en ce que** le système de guidage (21) comprend deux voies (22) et (23) opposées sur la paroi extérieure de la trémie d'évacuation (7) arrivant courbées l'une sur l'autre vers l'évacuation, qui passent superposées en-dessous de la sortie de trémie pour évacuation.

7. Dispositif selon l'une quelconque des revendications 1 à 6, **caractérisé en ce que** les voies (22, 23) sont constituées de coulisses ou de supports à rouleau (24) pour recevoir le bord de bande.

8. Dispositif selon l'une quelconque des revendications 1 à 7, **caractérisé en ce que** les bords des bandes de géotextile (3) et (4) sont équipés de stabilisateurs (17) comme des bandes, des cordes, des barres de guidage ou éléments analogues pour le guidage dans les voies (22, 23) des systèmes de guidage.

9. Dispositif selon l'une quelconque des revendications 1 à 8, **caractérisé en ce que** la bande de géotextile (3) est dotée d'un élément de tension (19), lequel se tend lors du remplissage entre les bords (17) et (18) de la bande de géotextile (3).

10. Dispositif selon l'une quelconque des revendications 1 à 8, **caractérisé en ce que** le châssis (5) est doté d'un système de transmission propre (28).

11. Dispositif selon l'une quelconque des revendications 1 à 8, **caractérisé en ce que** le châssis (5) est constitué comme une semi-remorque, qui coopère avec véhicule tracteur.

12. Dispositif selon l'une quelconque des revendications 1 à 10, **caractérisé en ce que** le châssis (5) comporte en dessous de la trémie d'évacuation (7) un axe (30) disposé avec des roues ballons (29) ou des chenilles.
